# FASCICULE DE BREVET EUROPEEN

(11) **EP 0 213 990 B1**
(45) Date de publication et mention de la délivrance du brevet: **20.03.1991**
(21) Numéro de dépôt: 86401580.5
(22) Date de dépôt: 16.07.1986
(51) Int. Cl.: F41J 9/16

(54) **Pigeon d'argile comportant au moins un logement étanche contenant un produit produisant un nuage permettant la visualisation dans l'espace de l'impact et/ou de la trajectoire**
Tontaube mit mindestens einem abgedichteten Hohlraum zur Aufnahme einer Nebelmasse, welche einen Treffer und/oder die Flugbahn im Raum sichtbar macht
Clay pigeon target with at least a sealing receptacle including a product producing a cloud which can make visible in space the impact on said target and/or the trajectory thereof

(30) Priorité: 01.08.1985 FR 8511930; 18.06.1986 FR 8608889
(43) Date de publication de la demande: 11.03.1987
(73) Titulaire: LAPORTE BALL TRAP, F-30600 Vauvert (FR)
(72) Inventeur: Descos, René, F-30620 Uchaud (FR); Laporte, Jean-Claude, F-06410 Biot (FR)
(74) Mandataire: Hautier, Jean-Louis

(56) Documents cités:
- FR-A- 2 257 072
- GB-A- 2 130 894
- US-A- 1 369 830
- US-A- 1 966 342

## Description

Il est important, pour les tireurs, de visualiser exactement l'endroit -hauteur, distance, angle- où le pigeon d'argile a été touché. A cet effet, certains pigeons sont équipés de rubans colorés en tissu ou dans d'autres matières ou de confettis. Ces rubans sont lestés et permettent de visualiser, en fait, la chute des débris du pigeon d'argile qui ne sont pas toujours visualisables. Ces rubans colorés sont maintenus au moyen de lames métalliques qui font office de ressorts ou collés à l'intérieur du pigeon d'argile au sommet de sa partie concave. Ces dispositifs actuels occupent un grand volume à l'intérieur du pigeon. Le pigeon d'argile selon l'invention comporte une quantité suffisante de poudre colorée, logée à l'intérieur du pigeon, entre sa partie concave intérieure et sa partie plane, ou à l'extérieur, entre sa partie convexe et sa partie plane extérieure. Un opercule vient fermer, de manière hermétique, le logement. L'opercule peut être plan et comporter uniquement des bords coniques s'adaptant à la conicité soit de la paroi intérieure, soit de la paroi extérieure du pigeon.

Une saillie ou nervure circulaire peut être prévue au niveau de l'opercule; elle permet de rendre plus solide ledit opercule. De plus, cette saillie vient en regard de la saillie supérieure du pigeon inférieur sur laquelle le pigeon est empilé; ladite saillie permet un meilleur positionnement des pigeons les uns sur les autres.

Selon un autre mode de réalisation, l'opercule comporte une partie centrale qui est plane, une saillie circulaire avec contre-pente, puis une partie plane en tronc de cône qui vient s'encastrer, de manière hermétique, par une paroi conique, contre la paroi interne du pigeon.

L'opercule est maintenu en place par collage, ce qui assure, en même temps, l'étanchéïté parfaite du logement qui contient la poudre.

L'opercule, selon un mode de réalisation préféré, est fabriqué dans la même matière que le pigeon, soit en brai et en carbonate. Un moyen de collage et de fermeture hermétique du logement par l'opercule peut consister à mettre en place ledit opercule à chaud. La déformation due à la chaleur permet la mise en place de l'opercule et assure l'étanchéïté du logement par l'opercule.

Selon un autre mode de réalisation, l'opercule est en carton ou en carton plastifié. La réalisation de cet opercule, dans cette matière, peut être intéressante pour résoudre des problèmes de poids du pigeon.

L'état de la technique peut être défini par les brevets suivants:

### MITCHELL US-1.369.830.

Ce brevet décrit selon le préambule de la revendication 1 une cible volante telle qu'un objet en forme d'assiette en matériau cassable, un rebord annulaire sur le côté concave dudit objet parallèle à son bord et un disque circulaire formé pour s'adapter au côté concave dudit objet en contact avec ledit rebord et en rapport avec lui, formant ainsi avec ledit objet un réceptable pour une matière légère qui pourra produire à la libération un effet de nuage. Des séparations divisent ledit réceptable en compartiments contenant différentes substances légères faites pour se mélanger et pour produire un effet décoratif lors de leur émission.

Cette cible n'a pas les caractéristiques des cibles agréées pour le tir. Elle exige de changer les caractéristiques des lanceurs de cible. Elle ne casse pas toujours le logement au moment de l'impact.

### ROULET-FR-A-2.257.072

Ce brevet décrit une cible pyrotechnique qui comporte, sur sa partie convexe extérieure, une galette de produit inflammable avec un ou plusieurs allumeurs tels que des frottoirs qui assurent l'allumage au départ de la cible.

### TAYLOR-GB-A-2.130.894

Ce brevet décrit deux cibles assemblées bord à bord de manière à délimiter une cavité fermée, avec des moyens prévus à l'intérieur de ladite cavité, pour obtenir un effet visuel renforcé.

Cette cible n'est pas empilable, donc elle ne peut pas être lancée automatiquement. Cette cible vole mal et n'a pas les caractéristiques des cibles agéées pour le tir

### BINGHAM-US-A-2.250.252

Ce brevet décrit une cible comportant, par son profilé en V, des zones fragiles facilitant la cassure de ladite cible au moment de l'impact.

### GERDES-US-1.966.342

Cette cible comporte, sur sa face intérieure concave, une lame métallique qui fait office de ressort, et qui maintient des rubans colorés contre ladite face.

Ces différentes cibles n'ont pas connu le succès escompté.

Les plus simples et les plus efficaces ne permettent pas l'empilage, donc le lancement automatique; elles sont donc exclues de toute commercialisation industrielle.

Les autres, de par leurs caractéristiques techniques, modifient considérablement le poids de la cible, donc leur vol, par rapport aux autres cibles, sans produits de visualisation.

Or, il est important que les cibles, contenant ces produits de visualisation, aient des caractéristiques techniques, et surtout de vol, identiques aux cibles classiques sans produits de visualisation.

Il est intéressant également que la trajectoire de la cible puisse être suivie par les spectateurs et/ou le tireur jusqu'au nuage final, provoqué par l'impact du projectile qui casse la cible et libère le ou les produits de visualisation.

Selon un mode de réalisation, la cible ou pigeon d'argile en forme d'assiette en matériau cassable est du type cible volante permettant une visualisation dans l'espace dès que celui-ci a été touché. Ladite cible comportant un logement contigu au corps de la cible, logement fermé de manière étanche par un disque circulaire faisant office d'opercule, ledit logement contenant un produit de visualisation tel que de la poudre colorée qui en se dispersant, au moment de l'impact du projectile contre la cible ou pigeon d'argile forme un nuage de couleur, caractérisé par le fait

qu'il comporte un trou d'échappement qui est fermé hermétiquement par un moyen de fermeture temporaire dont l'ouverture peut être déclenchée au moment du lancement ou en cours de vol, et ce pour permettre la sortie d'un filet de poudre colorée qui marque la trajectoire jusqu'au nuage final qui marque la position de ladite cible au moment de l'impact et que ledit trou d'échappement est formé excentriquement par rapport audit axe.

Selon le mode de réalisation, le logement étanche comporte un petit trou d'échappement fermé par un bouchon entré en force. Le trou d'échappement est situé à la périphérie du logement, et le bouchon a un profil tel que la rotation de la cible éjecte ledit bouchon, libérant le trou d'échappement qui laisse échapper ainsi un filet ou trainée de poudre.

Selon un autre mode de réalisation, le trou d'échappement est fermé hermétiquement par un film en papier, plastique ou analogue avec, comme moyen d'ouverture automatique, un fil intégré à cet obturateur dont l'extrémité libre sort dudit film et est reliée à une masselotte. Avec la rotation du pigeon d'argile ou de la cible, la masselotte, sous la force de l'effet centrifuge, tire sur le fil et déchire l'obturateur, libérant ainsi le produit coloré.

Selon un autre mode de réalisation, le logement étanche est fermé par un opercule dont le trou d'échappement est fermé par un bouchon surmonté d'un téton. Au moment du lancement de la cible, une butée, disposée sur le lanceur vient, renverser le téton et son bouchon, en ouvrant ainsi le trou d'échappement.

Les dessins ci-joints donnés à titre d'exemple indicatif et non limitatif permettront de comprendre aisément l'invention. Ils représentent un mode de réalisation préféré selon l'invention.
La figure 1 est une vue en coupe d'une cible 1 contenant une dose de poudre colorée 5 dans un logement étanche 88, entre la face intérieure 2 de la cible et l'opercule 3, mettant en évidence un bouchon qui forme le trou d'échappement du logement, et qui est éjectée au moment de la rotation de la cible par la force centrifuge.
La figure 2 est une vue en coupe de la cible selon la figure 16, où les cibles sont représentées empilées.
La figure 3 est une vue en coupe d'une cible où le trou d'échappement est situé sur l'opercule. Ce trou est fermé de manière hermétique par un moyen d'ouverture à déclenchement automatique.
La figure 4 est une vue en coupe d'une cible selon la figure 18, où les cibles sont représentées empilées.
Les figures 5, 6 et 7, représentent une cible où le déclenchement de l'ouverture du trou d'échappement se fait par une butée située au niveau de la rampe du lanceur.

Selon un mode de réalisation, la cible ou pigeon d'argile 86 peut comporter un moyen faisant office de volet qui ferme de manière hermétique, un trou d'échappement 87. Le volet peut avoir une ouverture automatique ou pas, du trou d'échappement 87. Ce dispositif permet de suivre à la trace la trajectoire du pigeon d'argile.

Selon le mode de réalisation réprésenté aux figures 2 et 3, le logement étanche 88 comporte un petit trou d'échappement 87 formé par un bouchon 90 entré en force. Le trou d'échappement 87 est situé à la périphérie 89 du logement 88, et le bouchon 90 a un profil tel que la rotation de la cible 86 éjecte ledit bouchon 90, libérant le trou d'échappement 87, qui laisse échapper ainsi un filet de poudre.

Selon un autre mode de réalisation, représenté dans les figures 4 et 5, le trou d'échappement 91 est fermé hermétiquement par un film 92 en papier, plastique ou analogue avec, comme moyen d'ouverture automatique, un fil 93 intégré à cet obturateur dont l'extrémité libre sort dudit film 92 et est relié à une masselotte 94. Avec la rotation du pigeon d'argile ou de la cible, la masselotte 94 tire sur le fil 93, et déchire l'obturateur, libérant ainsi le produit coloré.

Selon un autre mode de réalisation représenté dans les figures 6, 7 et 8, le logement étanche 95 est fermé par un opercule 96 dont le trou d'échappement 97 est fermé par un bouchon 98 surmonté d'un téton 99. Au moment du lancement de la cible, une butée 100), disposée sur le lanceur vient renverser le téton 99 et son bouchon 98, en ouvrant ainsi le trou d'échappement.

## Revendications

1. Cible ou pigeon d'argile en forme d'assiette en matériau cassable (1) du type cible volante permettant une visualisation dans l'espace dès que celui-ci a été touché, ladite cible (1) comportant un logement contigu (4) au corps de la cible, logement fermé de manière étanche par un disque circulaire faisant office d'opercule (3), ledit logement (4) contenant un produit de visualisation (5) tel que de la poudre colorée qui en se dispersant, au moment de l'impact du projectile contre la cible (1) ou pigeon d'argile forme un nuage de couleur, caractérisé par le fait
qu'il comporte un trou d'échappement (87) qui est fermé hermétiquement par un moyen de fermeture temporaire (90) dont l'ouverture peut être déclenchée au moment du lancement ou en cours de vol, et ce pour permettre la sortie d'un filet de poudre colorée qui marque la trajectoire jusqu'au nuage final qui marque la position de ladite cible au moment de l'impact et que ledit trou d'échappement (87) est formé excentriquement par rapport audit axe.

2. Cible ou pigeon d'argile selon la revendication 1 caractérisé par le fait
que dans le cas où le moyen de fermeture amovible est éjecté au lancement, il est constitué par un bouchon (90) entré en force, situé à la périphérie du logement (88), ledit bouchon a un profil tel que la rotation du pigeon d'argile éjecte ledit bouchon (90).

3. Cible ou pigeon d'argile selon la revendication 1 caractérisé par le fait
que le trou d'échappement (91) est fermé hermétiquement par un film (92) en papier, plastique ou analogue avec, comme moyen d'ouverture automatique, un fil (93) intégré à cet obturateur dont l'extrémité libre sort dudit film (92) et est relié à une masselotte (94); avec la rotation du pigeon d'argile ou de la cible, la masselotte (94) tire sur le fil (93), et déchire l'obturateur, libérant ainsi le produit coloré.

4. Cible ou pigeon d'argile selon la revendication 1 caractérisé par le fait
que le trou d'échappement (97) est fermé par un bouchon (98) surmonté d'un téton (99), ledit téton (99) coopère au moment du lancement de la cible, avec une butée (100), disposée sur le lanceur, ladite butée renverse le téton (99) et son bouchon (98), en ouvrant ainsi le trou d'échappement.

## Patentansprüche

1. Treffplatte oder Taube aus Ton in Tellerform aus brechbarem Material (1) vom Typ einer fliegenden Treffplatte, die eine Sichtbarmachung im Raum erlaubt, sobald diese getroffen wurde, wobei die Treffplatte (1) eine sich an den Treffplattenkörper anschließende Aufnahme (4) aufweist, eine Aufnahme, die auf dichtende Weise durch eine kreisförmige Scheibe geschlossen ist, die als Innenhütchen (3) dient, wobei die Aufnahme (4) ein Produkt zur Sichtbarmachung (5), wie beispielsweise farbigen Puder, enthält, der, indem er sich verteilt, im Augenblick des Auftreffens des Projektils gegen die Treffplatte (1) oder der Tontaube eine farbige Wolke bildet, **dadurch gekennzeichnet,** daß sie ein Austrittsloch (87) aufweist, das hermetisch durch eine zeitweise Schließeinrichtung (90) geschlossen ist, deren Öffnen ausgelöst werden kann im Augenblick des Auswerfens oder während des Flugs, und dieses, um den Austritt eines farbigen Pudernetzes zu erlauben, das die Flugbahn bis zur Endwolke kennzeichnet, die die Position der Treffplatte im Augenblick des Auftreffens markiert, und daß das Austrittsloch (87) exzentrisch bezüglich der Achse ausgebildet ist.

2. Treffplatte oder Tontaube nach Anspruch 1, **dadurch gekennzeichnet,** daß in dem Fall, wo die entfernbare Schließeinrichtung beim Losschießen ausgeworfen wird, sie gebildet wird von einem Stopfen (90), der unter Kraft eingesetzt ist, angeordnet an dem Umfang der Aufnahme (88), wobei der Stopfen ein Profil derart aufweist, daß die Drehung der Tontaube den Stopfen (90) auswirft.

3. Treffplatte oder Tontaube nach Anspruch 1, **dadurch gekennzeichnet,** daß das Austrittsloch (91) hermetisch durch einen Film (92) aus Papier, Plastik oder dgl. abgeschlossen ist, mit einem als automatische Öffnungseinrichtung dienenden Faden (93), der in diese Abdeckung integriert ist, dessen freies Ende aus dem Film (92) heraustritt und mit einem Angußzapfen (94) verbunden ist; wobei durch die Drehung der Tontaube oder der Treffplatte der Angußzapfen (94) an dem Faden (93) zieht, und die Abdeckung unter Freigabe des farbigen Produkts zerreißt.

4. Treffplatte oder Tontaube nach Anspruch 1, **dadurch gekennzeichnet,** daß das Austrittsloch (97) durch einen Stopfen (98) geschlossen ist, auf den eine Spitze (99) aufgesetzt ist, wobei die Spitze (99) im Zeitpunkt des Abschusses der Treffplatte mit einem Anschlag (100) zusammenwirkt, der auf dem Abschußgerät angeordnet ist, wobei der Anschlag die Spitze (99) und ihren Stopfen (98) umstürzt unter Öffnen des Austrittsloches.

## Claims

1. Target or clay pigeon having plate shape and being composed of a breakable material (1) of the type of a flying target permitting visualization in space as soon as the same has been hit, said target (1) comprising a receptacle (4) adjoining the target body, a receptacle which is sealingly closed by a circular disc serving as inner cap (3), said receptacle (4) containing a product for visualization (5), for example a coloured powder, which, by spreading, forms a coloured cloud the moment the projectile impinges on the target (1) or the clay pigeon, **characterized** **in that** it comprises an outlet port (87) which is hermetically closed by a temporary closing means (90) the opening of which my be declenched at the instant of ejection or during flight, and this to permit the exiting of a coloured powder net marking the trajectory up to the final cloud which marks the position of the target at the instant of impingement, and in that the outlet port (87) is formed excentrically relative to the axis.

2. The target or clay pigeon according to claim 1, **characterized** **in that** in the case where the removable closing means is ejected as shooting is started it is formed by a plug (90) which is introduced by applying a force and which is disposed at the circumference of the receptacle (88), said plug having a profile such that rotation of the clay pigeon ejects the plug (90).

3. The target or clay pigeon according to claim 1, **characterized in that** the outlet port (91) is hermetically closed by a film (92) of paper, plastic material or the like, with a thread (93) serving as an automatic opening means which is integrated in this covering and whose free end protrudes from the film (92) and is connected to a sprue tenon (94), through rotation of the clay pigeon or the target the sprue tenon pulling on the thread (93) and tearing the covering whilst releasing the coloured product.

4. The target or clay pigeon according to claim 1, **characterized in that** the outlet port (97) is closed by a plug (98) on which a tip (99) rests, the tip (99) interacting at the instant of launching with a limit stop (100) disposed on the launching device, with the limit stop overturning said tip (99) and its plug (98), thereby opening the outlet port.
